# EUROPÄISCHE PATENTANMELDUNG

(11) **EP 3 822 070 A1**
(43) Veröffentlichungstag der Anmeldung: **19.05.2021**
(21) Anmeldenummer: 20200928.8
(22) Anmeldetag: 09.10.2020
(51) Int. Cl.: B30B 9/30

(54) **CONTAINERDECKEL, CONTAINER MIT EINEM DERARTIGEN CONTAINERDECKEL UND ANORDNUNG MIT EINER PRESSE UND EINEM DERARTIGEN CONTAINER**

(30) Priorität: 07.11.2019 DE 102019217171
(71) Anmelder: Max Aicher GmbH & Co. KG, 83395 Freilassing (DE)
(72) Erfinder: Finke, Olaf, 01906 Burkau (DE)
(74) Vertreter: Rau, Schneck & Hübner Patentanwälte Rechtsanwälte PartGmbB

(57) **Zusammenfassung**

Ein Containerdeckel (14) für einen Container (3) weist eine Grundplatte (17) und mindestens ein an der Grundplatte (17) befestigtes Abstreifelement (18) auf.

## Beschreibung

Der Inhalt der deutschen Patentanmeldung DE 10 2019 217 171.0 wird durch Bezugnahme hierin aufgenommen.

Die Erfindung betrifft einen Containerdeckel, einen Container mit einem derartigen Containerdeckel sowie eine Anordnung mit einer Presse und einem derartigen Container.

Die DE 10 2012 103 959 A1 offenbart eine Pressvorrichtung für Feststoffe, wobei die Pressvorrichtung an einen Container ankoppelbar ist. Ein an einer Öffnung angeordneter Containerdeckel kann mit einem Pressschild gekoppelt werden.

Der Erfindung liegt die Aufgabe zugrunde, den Pressvorgang zu verbessern.

Diese Aufgabe ist durch einen Containerdeckel mit den im Anspruch 1 angegebenen Merkmalen, durch einen Container mit den im Anspruch 7 angegebenen Merkmalen und durch eine Anordnung mit den im Anspruch 8 angegebenen Merkmalen gelöst.

Der Kern der Erfindung besteht darin, dass ein Containerdeckel eine Grundplatte aufweist, an der mindestens ein Abstreifelement befestigt ist. Wenn der Containerdeckel an einem Pressenstößel befestigt ist, gewährleistet das mindestens eine Abstreifelement, dass kein Pressgut zwischen dem Pressenstößel und einem Pressenbehälter, dem sogenannten Pressentrog, zurück bleibt. Dadurch ist der Verschleiß, insbesondere am Pressenstößel und/oder am Pressentrog, reduziert. Der Reinigungsaufwand ist reduziert. Es ergibt sich eine ergonomischere Arbeitsweise. Insbesondere verhindert das mindestens eine Abstreifelement, dass Pressgut, insbesondere Müll, unbeabsichtigt aus dem Container, insbesondere durch einen Spalt am Container, gelangen kann.

Der Containerdeckel ist insbesondere in eine Containeröffnung des Containers einsetzbar und insbesondere in der Containeröffnung verriegelbar. Mittels des Containerdeckels kann die Containeröffnung zuverlässig und insbesondere abdichtend geschlossen werden. Der Container ist insbesondere mit einer Presse koppelbar. Die Presse umfasst den Pressenbehälter und den im Pressenbehälter längs verlagerbaren Pressenstößel. Der Pressenbehälter umfasst eine Einfüllöffnung zum Einfüllen von Pressgut und eine Abgabeöffnung zum Abgeben des gepressten Pressguts. Pressgut im Sinne der Erfindung ist beispielsweise Müll, insbesondere Metallmüll und insbesondere Stahlmüll. Das Pressgut kann auch Stoffe mit Flüssigkeitsanteil, insbesondere schlamm- und/oder breiartige Substanzen umfassen. Insbesondere sind mehrere Abstreifelemente an der Grundplatte befestigt, insbesondere mindestens zwei, insbesondere mindestens drei und insbesondere mindestens vier Abstreifelemente.

In Abhängigkeit einer Plattenkontur der Grundplatte können ein oder mehrere Abstreifelemente vorgesehen sein. Die Plattenkontur ist insbesondere rechteckig, insbesondere quadratisch. Die Plattenkontur kann zumindest abschnittsweise gekrümmt, insbesondere kreisförmig ausgeführt sein.

Ein Containerdeckel gemäß Anspruch 2 ermöglicht einen unkomplizierten Austausch des mindestens einen Abstreifelements. Aufgrund der mechanischen Belastung des Abstreifelements kann dieses verschleißen. Ein regelmäßiger Austausch des Abstreifelements ist vereinfacht. Insbesondere ist das mindestens eine Abstreifelement mittels einer Schraubverbindung an der Grundplatte befestigt.

Ein Containerdeckel gemäß Anspruch 3 ermöglicht eine Festlegung der Materialeigenschaften einer Abstreifleiste entsprechende den zu erwartenden mechanischen Beanspruchungen. Vorteilhaft ist es, wenn das mindestens eine Abstreifelement elastisch ausgeführt ist. Dadurch kann das Abstreifelement zuverlässig an einer Innenseite des Pressenbehälters anliegen. Die Elastizität kann sich aus der Materialelastizität ergeben. Zusätzlich oder alternativ kann sich die Elastizität auch aus einer Struktur-Elastizität des Abstreifelements selbst ergeben. Dazu ist das Abstreifelement insbesondere dünnwandig ausgeführt. Dünnwandig bedeutet, dass die Dicke des Abstreifelements kleiner und insbesondere deutlich kleiner ist als die Länge und die Breite des Abstreifelements. Insbesondere beträgt die Dicke des Abstreifelements höchstens 20% von Länge oder Breite des Abstreifelements, insbesondere höchstens 15% von Länge oder Breite des Abstreifelements, insbesondere höchstens 10% von Länge oder Breite des Abstreifelements und insbesondere höchstens 5% von Länge oder Breite des Abstreifelements.

Ein Containerdeckel gemäß Anspruch 4 ermöglicht ein zuverlässiges Abstreifen von Stoffen mit Flüssigkeitsanteil. Zusätzlich kann eine Gummilippe auch zur Abdichtung des Containers dienen, wenn der Containerdeckel in der Containeröffnung eingesetzt ist.

Ein Containerdeckel gemäß Anspruch 5 ermöglicht ein zuverlässiges, insbesondere linienhaftes, Abstreifen an einer Innenseite des Pressenbehälters. Ein Containerdeckel gemäß Anspruch 6 gewährleistet ein rückstandsfreies Abstreifen von Pressgut im Pressenbehälter.

Ein Container gemäß Anspruch 7 weist im Wesentlichen die Vorteile des Containerdeckels auf, woraufhin verwiesen wird.

Eine Anordnung gemäß Anspruch 8 ermöglicht das vorteilhafte Pressen und Aufbewahren des Pressguts. Der Containerdeckel mit Abstreifelement kann vorteilhafterweise genutzt werden, um Pressgut im Pressenbehälter abzustreifen.

Eine Anordnung gemäß Anspruch 9 vereinfacht die Koppelbarkeit des Containerdeckels am Pressenstößel.

Eine Anordnung gemäß Anspruch 10 gewährleistet ein zuverlässiges Abstreifen des Pressguts im Pressenbehälter. Insbesondere ist ein seitlicher Überstand des Abstreifelements gegenüber dem Pressenstößel größer als ein seitliches Spiel zwischen der Stößelkontur und der Innenseite des Pressenbehälters. Insbesondere weist der Containerdeckel eine Außenkontur auf, die geringfügig größer ist als die Innenseite des Pressenbehälters. Das Abstreifelement ist an der Innenseite des Pressenbehälters mit einer mechanischen Vorspannung angeordnet. Der Abstreifvorgang ist dadurch verbessert. Insbesondere ist das Übermaß des Containerdeckels gegenüber der Innenseite des Pressenbehälters höchstens 10%, insbesondere höchstens 7%, insbesondere höchstens 5%, insbesondere höchstens 2% und insbesondere höchstens 1%. Das Übermaß bedeutet bei einem rechteckigen Containerdeckel, dass beispielsweise die Breite und/oder die Länge des Containerdeckels ein Übermaß gegenüber den Querschnittsmaßen des Pressenbehälters aufweist. Bei einem Containerdeckel mit zumindest abschnittsweise kreisförmig ausgeführter Grundplatte betrifft das Übermaß die radiale Erstreckung des Containerdeckels.

Sowohl die in den Patentansprüchen angegebenen Merkmale als auch die in den nachfolgenden Ausführungsformen des erfindungsgemäßen Containerdeckels angegebenen Merkmale sind jeweils für sich alleine oder in Kombination miteinander geeignet, den erfindungsgemäßen Gegenstand weiter zu bilden. Die jeweiligen Merkmalskombinationen stellen hinsichtlich der Weiterbildungen des Erfindungsgegenstands keine Einschränkung dar, sondern weisen im Wesentlichen lediglich beispielhaften Charakter auf.

Zusätzliche Merkmale, Einzelheiten und Vorteile der Erfindung werden nachfolgend anhand der Beschreibung von Ausführungsbeispielen gemäß der Zeichnung näher erläutert. In dieser zeigen:
- Fig. 1: eine perspektivische Explosionsdarstellung einer Anordnung mit einer Presse und mit einem Container,
- Fig. 2: eine Seitenansicht des Containers in Fig. 1,
- Fig. 3: eine geschnittene Seitenansicht einer Containerklappe mit einem erfindungsgemäßen Containerdeckel,
- Fig. 4: eine geschnittene Seitenansicht des Containerdeckels in Fig. 3
- Fig. 5: eine geschnittene Seitenansicht der Presse gemäß Fig. 1,
- Fig. 6: eine vergrößerte Detailansicht des Details VI in Fig. 1,
- Fig. 7: eine Draufsicht auf den Container, bei dem der Containerdeckel an einem Pressenstößel befestigt ist
- Fig. 8: eine Schnittdarstellung gemäß Schnittlinie VIII-VIII in Fig. 7,
- Fig. 9: eine Schnittdarstellung gemäß Schnittlinie IX-IX in Fig. 7,
- Fig. 10: eine Schnittdarstellung gemäß Schnittlinie X-X in Fig. 9,
- Fig. 11: eine perspektivische Ansicht des Containerdeckels gemäß Fig. 4,
- Fig. 12: eine Ansicht gemäß Pfeil XII in Fig. 11,
- Fig. 13: eine Ansicht gemäß Pfeil XIII in Fig. 11,
- Fig. 14: eine vergrößerte Detailansicht des Details XIV in Fig. 12,
- Fig. 15: eine Frontansicht eines Containerdeckels gemäß einem zweiten Ausführungsbeispiel,
- Fig. 16: eine Ansicht des Containerdeckels gemäß Pfeil XVI in Fig. 15.

Eine in Fig. 1 bis 10 als Ganzes mit 1 gekennzeichnete Anordnung umfasst eine Presse 2 und einen mit der Presse 2 koppelbaren Container 3. Die Anordnung 1 dient zum Pressen und Aufbewahren von Pressgut, insbesondere Müll und insbesondere Metallmüll, insbesondere Stahlschrott.

Die Presse 2 umfasst einen Pressenbehälter 4, den sogenannten Pressentrog. Der Pressenbehälter 4 weist eine obere Einfüllöffnung 5 auf, durch die das zu pressende Pressgut in den Pressenbehälter 4 gegeben wird. Der Pressenbehälter 4 weist eine stirnseitige, dem Container 3 zugewandte Abgabeöffnung 6 auf, durch die das zerpresste Pressgut in den Container 3 abgegeben werden kann.

In dem Pressenbehälter 4 ist ein Pressenstößel 7 entlang einer Längsachse 8 längs verlagerbar. Der Pressenstößel 7 ist hohlkastenförmig ausgeführt.

Der Container 3 weist einen zylindrischen Grundbehälter 9 auf, an dem eine Containerklappe 10 um eine obere Schwenkachse 11 schwenkbar angelenkt ist. Die Containerklappe 10 mittels eines Verriegelungshakens 12 am Grundbehälter 9 verriegelt. Die Containerklappe 10 gewährleistet ein zuverlässiges und dichtes Verschließen des Grundkörpers 9.

Die Containerklappe 10 ist stirnseitig an dem Grundkörper 9 angeordnet. Die Containerklappe 10 weist eine Containeröffnung 13 auf, in die ein Containerdeckel 14 eingesetzt ist. Der Containerdeckel 14 verschließt die Containeröffnung 13.

Der Containerdeckel 14 ist in der Containeröffnung 13 mittels seitlich vorstehender, insbesondere federvorgespannter Verriegelungsstangen 15 an der Containerklappe 10 verriegelt.

Der Containerdeckel 14 kann entriegelt und von der Containerklappe 10 abgenommen und insbesondere an dem Pressenstößel 7 befestigt werden.

In Fig. 1 sind verschiedene Einbausituationen des Containerdeckels 14 dargestellt. Der Containerdeckel 14 ist einerseits in einer an der Containeröffnung 13 verriegelten Anordnung gezeigt. Zusätzlich ist der Containerdeckel 14 separat, also von der Containerklappe 10 gelöst, dargestellt. Zusätzlich ist der Containerdeckel 14 in einer am Pressenstößel 7 verriegelten Anordnung innerhalb der Presse 2 dargestellt. Diese Darstellungen sollen die verschiedenen Einsatzmöglichkeiten des Containerdeckels 14 visualisieren. Im Betrieb der Anordnung 1 ist nur ein Containerdeckel 14 vorgesehen, der dann in einer der gezeigten Anordnungen verwendet wird.

Wie insbesondere aus der Detaildarstellung in Fig. 6 ersichtlich, ist der Containerdeckel 14 an einer vorderen Stirnwand 16 des Pressenstößels 7 angeordnet.

Der Containerdeckel 14 weist eine Grundplatte 17 auf, an der drei Abstreifelemente 18 mittels Befestigungsschrauben 19 angeschraubt sind. Die Abstreifelemente 18 sind mit der Grundplatte 17 lösbar verbunden. Die Befestigungsplatte 17 ist gemäß dem gezeigten Ausführungsbeispiel als Hohlplatte ausgeführt. Die Grundplatte 17 weist einen Stirnseitenblechabschnitt 20 mit Seitenabkantungen 21 auf. Die Abstreifelemente 18 sind insbesondere jeweils an den Stirnseitenblechabschnitt angeordnet.

Die Grundplatte 17 weist eine rechteckige Plattenkontur auf, die im Wesentlichen einer Stößelkontur des Pressenstößels 7 entspricht. Die Abstreifelemente 18 ragen seitlich an dem Pressenstößel 7 vor. Die Abstreifelemente 18 liegen insbesondere an einer Innenseite 22 des Pressenbehälters 4 auf.

Um einen störungsfreien Betrieb der Presse 2 zu ermöglichen, ist der Pressenstößel 7 in dem Pressenbehälter 4 jeweils mit einem seitlichen Spiel 23 angeordnet und mit dem seitlichen Spiel 23 längs der Längsachse 8 in dem Pressenbehälter 4 verlagerbar. Dadurch, dass die Abstreifelemente 18 jeweils seitlich bzw. nach unten an der Stößelkontur vorstehen, ist das seitliche Spiel 23 durch die Abstreifelemente 18 geschlossen. Die Abstreifelemente 18 liegen insbesondere flächig an den Innenseiten 22 des Pressenbehälters 4 an.

Nachfolgend wird anhand von Fig. 11 bis 14 der Containerdeckel näher beschrieben. Die Grundplatte 17 ist im Wesentlichen rechteckig ausgeführt, weist also eine rechteckförmige Plattenkontur auf, die insbesondere durch die Seitenabkantungen 21 vorgegeben wird. An den kürzeren Seitenkanten der Grundplatte 17 stehen jeweils zwei Verriegelungsstangen 15 über. Zum Entriegeln können die Verriegelungsstangen 15 entgegen der Federvorspannung in die Grundplatte 17 eingezogen werden.

An den beiden kürzeren Seitenkanten ist jeweils ein identisches Abstreifelement 18 angeordnet. Ein weiteres Abstreifelement 18 ist an der unteren Kante der Grundplatte 17 angeordnet. Die obere Kante der Grundplatte 17 weist kein Abstreifelement auf. Die Abstreifelemente 18 sind jeweils separat voneinander ausgeführt.

Die Abstreifelemente 18 sind jeweils als Abstreifleiste ausgeführt. Die Abstreifleisten sind im Wesentlichen identisch ausgeführt und unterscheiden sich ausschließlich bezüglich ihrer Längserstreckung. Vorteilhaft ist es, wenn ein Lochabstand A zwischen zwei benachbarten Durchgangslöchern 24, durch die die Befestigungsschrauben 19 gesteckt sind, immer identisch ist. Die Abstreifleisten können in großen Stückzahlen aus einem Bandmaterial hergestellt, insbesondere auch die erforderliche Länge zugeschnitten werden. Gemäß dem gezeigten Ausführungsbeispiel bestehen die Abstreifelemente 18 aus einem metallischen Material, insbesondere aus Stahlblech.

Die Abstreifelemente 18 sind dünnwandig ausgeführt. Die Dicke d des Abstreifelements 18 ist kleiner als 10% der Breite b und der Länge 1 der Abstreifelemente 18.

Die Leisten der Abstreifelemente 18 weisen jeweils einen ersten Leistenabschnitt 25 und einen zweiten Leistenabschnitt 26 auf, die einteilig an einer Schwenkkante 27 miteinander verbunden sind. Die beiden Leistenabschnitte 25, 26 sind an der Schwenkkante 27 um einen Schwenkwinkel w zueinander verschwenkt angeordnet. Der Schwenkwinkel wird auch als Öffnungswinkel bezeichnet. Der Schwenkwinkel w beträgt insbesondere zwischen 90° und 180°, insbesondere zwischen 100° und 170°, insbesondere 110° und 160°, insbesondere zwischen 120° und 150°, insbesondere zwischen 130° und 140° und insbesondere zwischen 132° und 138°. Die Abstreifelemente 18 können, insbesondere im Bereich des zweiten Leistenabschnitts 26 jeweils eine Gummilippe aufweisen.

Dadurch, dass die Abstreifelemente 18 mit dem Neigungswinkel n gegenüber der Grundplatte 17 angeordnet sind und insbesondere mit dem Neigungswinkel n gegenüber der Innenseite 22 am Pressenbehälter 4 angeordnet sind, ist keine Nachstellung der Abstreifelemente bei Verschleiß erforderlich. Der Containerdeckel 14 weist eine längere Standzeit auf.

Die Breite b des Abstreifelements 18 ergibt sich aus der Summe der ersten Breite b₁ des ersten Leistenabschnitts 25 und der zweiten Breite b₂ des zweiten Leistenabschnitts 26. Das Abstreifelement 18 ist mit dem ersten Leistenabschnitt 25 an der Grundplatte 17 befestigt. Die Durchgangsöffnungen 24 sind im ersten Leistenabschnitt 25 angeordnet.

Der zweite Leistenabschnitt 26 des Abstreifelements 18 ist gegenüber der Grundplatte 17, insbesondere dem Stirnseitenblechabschnitt 20, mit einem Neigungswinkel n angeordnet. Der Neigungswinkel n beträgt insbesondere zwischen 0° und 90°, insbesondere zwischen 10° und 80°, insbesondere zwischen 20° und 70°, insbesondere zwischen 30° und 60°, insbesondere zwischen 40° und 50° und insbesondere zwischen 42° und 48°.

Wenn der Containerdeckel 14 an dem Pressenstößel 7 befestigt ist und der Pressenstößel 7 zusammen mit dem Containerdeckel 14 entlang der Längsachse 8 in dem Pressenbehälter 4 verlagert wird, gewährleisten die Abstreifelemente 18 ein zuverlässiges Abstreifen von Pressgut-Resten. Dadurch ist verhindert, dass kein Pressgut in seitliche Zwischenräume zwischen dem Pressenbehälter 4 und dem Pressenstößel 7 gelangen kann. Diese seitlichen Zwischenräume sind durch das seitliche Spiel 23 gebildet. Dadurch tritt bei der Presse 2 weniger Verschleiß auf. Die Reinigungsarbeiten sind reduziert. Die Arbeitsweise ist ergonomisch.

Im Folgenden wird unter Bezugnahme auf Fig. 15 und 16 ein zweites Ausführungsbeispiel der Erfindung beschrieben. Konstruktiv identische Teile erhalten dieselben Bezugszeichen wie bei dem ersten Ausführungsbeispiel, auf dessen Beschreibung hiermit verwiesen wird. Konstruktiv ähnliche, jedoch funktionell gleichartige Teile erhalten dieselben Bezugszeichen mit einem nachgestellten a.

Der Containerdeckel 14a unterscheidet sich von dem ersten Ausführungsbeispiel dadurch, dass die Grundplatte 17a einem Kreissegment entspricht mit einem Mittelpunktswinkel m. Der Mittelpunktswinkel m beträgt insbesondere mehr als 180°. Die obere Kante 28 der Grundplatte 17a ist durch die Kreissehne des Kreissegments gebildet. An der oberen Kante 28 ist kein Abstreifelement angeordnet. Die obere Kante 28 ist abstreifelementfrei ausgebildet. Entlang des Kreisbogens 29 des Kreissegments ist ein an das Kreissegment 29 angepasstes Abstreifelement 18a, insbesondere durchgängig, angeordnet.

Der Containerdeckel 14a weist vier Verriegelungsstangen 15 auf, die jeweils mit einem ersten Ende an einer zentrisch angeordneten Drehscheibe 30 gehalten sind. Die Drehscheibe 30 ist über einen Exzenterhebel 31 mittels eines Drehantriebs 32 manuell oder motorisch antreibbar. Dadurch, dass die Verriegelungsstangen 15 an ihren ersten Enden jeweils exzentrisch bezüglich der Drehachse 33 des Drehantriebs an der Drehscheibe 30 angreifen, bewirkt eine Drehung der Drehscheibe eine Axialverlagerung der Verriegelungsstangen 15. Die Verriegelungsstangen 15 sind jeweils an ihrem zweiten Ende an der Seitenabkantung 21 gehalten und durch diese hindurch geführt. Die übrige Ausgestaltung des Abstreifelements 18a, insbesondere die Ausgestaltung mit dem ersten Leistenabschnitt 25 und dem zweiten Leistenabschnitt 26 ist identisch zu dem ersten Ausführungsbeispiel.

Das Abstreifelement 18a weist ein gerades Flachmaterial auf, das mit nicht näher dargestellten Bogensegmenten an der Grundplatte 17a befestigt, insbesondere angeschraubt, ist. Durch das Ziehen des Flachmaterials entlang der kreisbogenförmigen Kontur der Grundplatte 17a kippt der freistehende Abschnitt, also der zweite Leistenabschnitt 26, konisch nach innen, sodass das Abstreifelement 18a gebildet wird.

## Patentansprüche

1. Containerdeckel für einen Container (3), insbesondere zum Einsetzen in eine Containeröffnung (13), wobei der Containerdeckel (14; 14a) eine Grundplatte (17; 17a) und mindestens ein an der Grundplatte (17; 17a) befestigtes Abstreifelement (18; 18a) aufweist.

2. Containerdeckel gemäß Anspruch 1, **dadurch gekennzeichnet, dass** das mindestens eine Abstreifelement (18; 18a) lösbar an der Grundplatte (17; 17a) befestigt ist.

3. Containerdeckel gemäß einem der vorstehenden Ansprüche, **dadurch gekennzeichnet, dass** das mindestens eine Abstreifelement (18; 18a) eine Abstreifleiste aufweist, die insbesondere aus Metall und/oder Kunststoff hergestellt ist.

4. Containerdeckel gemäß einem der vorstehenden Ansprüche, **dadurch gekennzeichnet, dass** das mindestens eine Abstreifelement (18; 18a) eine Gummilippe aufweist.

5. Containerdeckel gemäß einem der vorstehenden Ansprüche, **dadurch gekennzeichnet, dass** das mindestens eine Abstreifelement (18; 18a) zumindest abschnittsweise entlang einer Plattenkontur der Grundplatte (17; 17a) angeordnet ist.

6. Containerdeckel gemäß einem der vorstehenden Ansprüche, **dadurch gekennzeichnet, dass** das mindestens eine Abstreifelement (18; 18a) mit einem Neigungswinkel (n) gegenüber einer von der Grundplatte (17; 17a) festgelegten Ebene angeordnet ist, wobei insbesondere gilt: 0° < n < 90°, insbesondere 10° < n < 80°, insbesondere 20° < n < 70°, insbesondere 30° < n < 60°, insbesondere 40° < n < 50°, insbesondere 42° < n < 48°.

7. Container mit einem Containerdeckel (14; 14a) gemäß einem der vorstehenden Ansprüche.

8. Anordnung zum Pressen und Aufbewahren von Pressgut umfassend
a. ein Presse (2) mit
i. einem Pressenbehälter (4), der eine Einfüllöffnung (5) und eine Abgabeöffnung (6) aufweist,
ii. einem im Pressenbehälter (4) längs verlagerbaren Pressenstößel (7),
b. einen Container (3) gemäß Anspruch 8 zum Aufnehmen des in der Presse (2) gepressten Pressguts, wobei der Container (3)
i. eine mit der Abgabeöffnung (6) verbindbare Containeröffnung (13) aufweist,
ii. den die Containeröffnung (13) verschließbaren Containerdeckel (14; 14a) aufweist,
iii. mit der Presse (2) koppelbar ist,
wobei der Containerdeckel (14; 14a) an dem Pressenstößel (7) befestigbar ist.

9. Anordnung gemäß Anspruch 8, **dadurch gekennzeichnet, dass** der Pressenstößel (7) eine Stößelkontur aufweist, die der Plattenkontur der Grundplatte (17; 17a) entspricht.

10. Anordnung gemäß Anspruch 8 oder 9, **dadurch gekennzeichnet, dass** das mindestens eine Abstreifelement (18; 18a) seitlich an dem Pressenstößel (7) zumindest bereichsweise vorsteht.
